# EUROPÄISCHE PATENTSCHRIFT

(11) **EP 4 337 585 B1**
(45) Veröffentlichungstag und Bekanntmachung des Hinweises auf die Patenterteilung: **01.07.2026**
(21) Anmeldenummer: 22728437.9
(22) Anmeldetag: 09.05.2022
(51) Int. Cl.: B66B 25/00, B66B 23/24

(54) **HANDLAUFSYSTEM FÜR EINE PERSONENBEFÖRDERUNGSVORRICHTUNG AUFWEISEND MINDESTENS EINER ELEKTRO-FELDERZEUGUNGSVORRICHTUNG UND MINDESTENS EINER ELEKTRO-FELDERFASSUNGSVORRICHTUNG UND VERFAHREN ZUM STEUERN DIESES HANDLAUFSYSTEMS**
HANDRAIL SYSTEM FOR A PASSENGER TRANSPORTATION DEVICE, COMPRISING AT LEAST ONE ELECTRIC-FIELD GENERATING DEVICE AND AT LEAST ONE ELECTRIC-FIELD SENSING DEVICE, AND METHOD FOR CONTROLLING SAID HANDRAIL SYSTEM
SYSTÈME DE MAIN COURANTE POUR UN DISPOSITIF DE TRANSPORT DE PASSAGERS, COMPRENANT AU MOINS UN DISPOSITIF DE GÉNÉRATION DE CHAMP ÉLECTRIQUE ET AU MOINS UN DISPOSITIF DE DÉTECTION DE CHAMP ÉLECTRIQUE, ET PROCÉDÉ DE COMMANDE DUDIT SYSTÈME DE MAIN COURANTE

(30) Priorität: 14.05.2021 DE 102021112612
(43) Veröffentlichungstag der Anmeldung: 20.03.2024
(73) Patentinhaber: TK Elevator Innovation and Operations GmbH, 40472 Düsseldorf (DE)
(72) Erfinder: GEBHARDT, Stefan, 22179 Hamburg (DE); LUDWIG, Aron, 22415 Hamburg (DE)
(74) Vertreter: AURODION PartmbB
(86) Internationale Anmeldenummer: PCT/EP2022/062475
(87) Internationale Veröffentlichungsnummer: WO 2022/238324

(56) Entgegenhaltungen:
- WO-A1-2020/126434
- JP-A- 2014 169 176
- US-A1- 2005 121 288

## Beschreibung

### Technisches Gebiet

Die vorliegende Erfindung betrifft ein Handlaufsystem für eine Personenbeförderungsvorrichtung, insbesondere eine Fahrtreppe oder ein Fahrsteig.

Des Weiteren betrifft die vorliegende Erfindung eine Personenbeförderungsvorrichtung, insbesondere eine Fahrtreppe oder ein Fahrsteig.

Des Weiteren betrifft die vorliegende Erfindung ein Verfahren zum Steuern eines Handlaufsystems für eine Personenbeförderungsvorrichtung, insbesondere eine Fahrtreppe oder ein Fahrsteig.

Des Weiteren betrifft die vorliegende Erfindung ein Verfahren zum Steuern einer Personenbeförderungsvorrichtung, insbesondere einer Fahrtreppe oder eines Fahrsteigs.

### Hintergrund der Erfindung

Personenbeförderungsvorrichtungen, insbesondere eine Fahrtreppe oder ein Fahrsteig, sind von hoher Bedeutung. Eine Fahrtreppe ist ein Personenbeförderungsmittel zur Überwindung einer Distanz. Sofern eine Höhendistanz überwunden wird, bilden sich bei der Vorrichtung durch bewegende Segmente, beispielsweise Metallsegmente, Treppenstufen. Fahrtreppen sind vor allem bekannt aus öffentlichen Einrichtungen mit hohem Publikumsverkehr, beispielweise Kaufhäusern, Bahnhöfen und Flughäfen. Sie haben zwar eine langsamere Fördergeschwindigkeit als beispielsweise Aufzüge, bieten aber den Vorteil, dass sie deutlich mehr Personen aufnehmen können.

Wenn die Segmente, beispielsweise Metallsegmente, keine Treppe, sondern eine ebene Fläche bilden, wird das Personenbeförderungsmittel als Fahrsteig bezeichnet. Fahrsteige können in horizontaler oder schräger Bauweise ausgeführt werden. Die Fläche eines Fahrsteigs kann auch geneigt und/oder gekurvt sein.

Der Zweck von Fahrtreppen und Fahrsteigen ist eine Beförderung von ein oder mehreren Personen in einer höheren Geschwindigkeit als Schrittgeschwindigkeit und/oder mit weniger Muskelkraft. Ein beschleunigter "Transport" der Personen von oder zu einer Örtlichkeit kann beispielsweise der Zeit- und Platzersparnis dienen.

Die Sicherheit von Fahrtreppen und Fahrsteigen ist von hoher Bedeutung. Ein wesentlicher Bestandteil für die Sicherheit von Fahrtreppen und Fahrsteigen ist daher ein Handlauf. Handläufe sind üblicherweise an einer Balustrade angeordnet, die an einer oder beiden Seiten der Fahrtreppe oder des Fahrsteiges angeordnet ist. An dieser Balustrade wird ein Handlauf entlanggeführt, üblicherweise an der Oberseite der Balustrade, und zwar mit der gleichen Geschwindigkeit, mit der sich die Fahrtreppe oder der Fahrsteig bewegt. Dadurch bietet der Handlauf einen sicheren Griff in einer für den Fahrgast angenehmen und gut erreichbaren Position.

Der Betrieb, das Starten und das Anhalten sind sowohl für die Sicherheit als auch für den Energieverbrauch von Fahrtreppen und Fahrsteigen von hoher Bedeutung. Eine gewöhnliche Fahrtreppe benötigt im Durchschnitt 2-5 kW elektrische Leistung. Der Bedarf hängt von der Geschwindigkeit und der Länge der Treppe ab. Die Leistungsaufnahme steigt nur wenig durch die Belastung mit Personen. Um Leerlaufzeiten zu vermeiden, verfügen modernere Anlagen über Sensoren, beispielsweise in Form von Radarsensoren, Trittplatten oder Lichtsensoren.

Solche Anlagen können mit einer Zeitschalt-Logik ausgestattet sein. Wenn die Sensoren einige Zeit nicht mehr ausgelöst wurden und sich wohl keine Personen auf der Rolltreppe mehr befinden, wird sie von der Elektronik abgeschaltet und läuft erst wieder an, wenn eine Person den Sensor auslöst. Neuere Personenbeförderungsvorrichtungen werden häufig nicht mehr vollständig abgeschaltet, sondern mit stark verminderter Geschwindigkeit weiterbetrieben. Leistungsaufnahme und Verschleiß reduzieren sich dabei weniger als bei der Abschaltung, jedoch kann in dieser Weise annähernden Fahrgästen die Betriebsbereitschaft und die Laufrichtung signalisiert werden, und auch ein Festfrieren der Personenbeförderungsvorrichtung bei Minustemperaturen und Nässe wird verhindert.

Üblicherweise werden Radarsensoren in den Endbereichen der Fahrtreppe, d. h. am Anfang und am Ende von Fahrtreppen und Fahrsteigen, sowie zahlreiche Lichtsensoren im Bereich des Stufenbands verbaut. Die Verwendung einer Kombination von Radar- und Lichtsensoren ist darüber hinaus durch DIN EN 115-1:2018-01 vorgeschrieben. Die hohe Anzahl der verwendeten Sensoren ist ein erheblicher Kostenfaktor und erhöht zudem die Wartungsintensität von Fahrtreppen.

Radarsensoren sind üblicherweise in der Balustrade verbaut. Balustraden enthalten oder bestehen häufig aus Metall, welches die Funktion der Radarsensoren erheblich einschränkt. Für derartig verbaute Radarsensoren sind daher Aussparungen in der Balustrade notwendig, um die Funktion des Radarsensors überhaupt zu gewährleisten. Ein wesentlicher Nachteil ist, dass der Detektionsbereich der Radarsensoren in den Aussparungen stark eingeschränkt ist.

Üblicherweise werden Radarsensoren in den Endbereichen der Fahrtreppen und Fahrsteige unterhalb vom Handlauf im Bodenbereich angeordnet. Die Radarsensoren werden üblicherweise mit einer optischen Verkleidung, welche kein Metall aufweist, verkleidet. Diese optischen Verkleidungen werden als "Dom" bezeichnet. Diese Verkleidungen sind häufig als Vorsprung an der Balustrade ausgestaltet und bieten somit ein Sicherheitsrisiko für Fahrgäste, insbesondere Kinder, da sie ein erhöhtes Verletzungspotential darstellen.

US 2005/0121288 A1 beschreibt eine Vorrichtung zur Überwachung des Raums vor Fahrtreppen und Fahrsteigen mittels elektromagnetischen Hochfrequenzsensoren. Die Sensoren detektieren die Annäherung von Personen und Objekten und steuern daraufhin den Antrieb der Fahrtreppe oder des Fahrsteigs, um diesen bei Bedarf zu aktivieren oder zu deaktivieren. Diese Sensoren operieren mit elektromagnetischen Wellen, die außerhalb des sichtbaren und infraroten Lichtspektrums liegen, was sie wetterunempfindlich und für den Einsatz in verschiedenen Umgebungen geeignet macht. Dabei setzt der Stand der Technik auf eine Platzierung im Sockel oder im Balustradenbereich. US 2005/0121288 A1 offenbart ein Handlaufsystem gemäß dem Oberbegriff des Anspruchs 1.

### Beschreibung der Erfindung

Ausgehend von dieser Situation ist es eine Aufgabe der vorliegenden Erfindung, ein verbessertes Handlaufsystem, eine verbesserte Personenbeförderungsvorrichtung und ein verbessertes Verfahren zum Betreiben des Handlaufsystems bzw. der Personenbeförderungsvorrichtung bereitzustellen.

Insbesondere besteht die Aufgabe darin, dass ein sichereres Personenbeförderungssystem bereitgestellt wird und dass die vorgenannten Nachteile überwunden werden.

Die Aufgabe der Erfindung wird durch die Merkmale der unabhängigen Hauptansprüche gelöst. Vorteilhafte Ausgestaltungen sind in den Unteransprüchen angegeben. Sofern technisch möglich, können die Lehren der Unteransprüche beliebig mit den Lehren der Haupt- und Unteransprüche im Schutzumfang der beigefügten Ansprüche kombiniert werden. Insbesondere wird die Aufgabe demnach gelöst durch ein Handlaufsystem für eine Personenbeförderungsvorrichtung, insbesondere eine Fahrtreppe oder ein Fahrsteig. Das Handlaufsystem weist mindestens einen Handlauf, mindestens eine Führungsvorrichtung zur beweglichen Führung des Handlaufs in eine Handlauf-Längsrichtung, mindestens eine Elektro-Felderzeugungsvorrichtung, ausgestaltet zum Erzeugen eines elektromagnetischen Feldes zum Erfassen einer sich an die Elektro-Felderzeugungsvorrichtung annähernden Person, mindestens eine Elektro-Felderfassungsvorrichtung, ausgestaltet zum Erfassen einer Änderung des von der Elektro-Felderzeugungsvorrichtung erzeugten elektromagnetischen Feldes durch das Annähern einer Person und ausgestaltet zum Ausgeben eines Bestätigungssignals an eine Steuervorrichtung, und mindestens die eine Steuervorrichtung, ausgestaltet zum Ausgeben eines Steuersignals zum Ansteuern der Führungsvorrichtung, den mindestens einen Handlauf in die Handlauf-Längsrichtung zu bewegen, wenn die Elektro-Felderfassungsvorrichtung eine Änderung des elektrischen Feldes durch das Annähern einer Person erfasst und ein Bestätigungssignal von der Elektro-Felderfassungsvorrichtung empfangen hat, auf. Erfindungsgemäß ist/sind die Elektro-Felderzeugungsvorrichtung und/oder die Elektro-Felderfassungsvorrichtung in dem Handlauf, der Führungsvorrichtung, einem Führungsprofil und/oder einem Antriebselement integriert oder ausgestaltet.

Die Aufgabe wird weiterhin gelöst durch ein Sicherheitssystem für ein Handlaufsystem einer Personenbeförderungsvorrichtung, insbesondere eine Fahrtreppe oder ein Fahrsteig, gemäß Anspruch 10.

Die Aufgabe wird weiterhin gelöst durch eine Personenbeförderungsvorrichtung aufweisend mindestens ein Stufenband, mindestens ein des Handlaufsystems der vorliegenden Erfindung, und zumindest eine Balustrade. Das mindestens eine Handlaufsystem ist über die Führungsvorrichtung mit der zumindest einen Balustrade verbunden, wobei die Steuervorrichtung ausgestaltet ist zum Ausgeben eines Steuersignals zum Ansteuern der Führungsvorrichtung, das Stufenband in die Handlauf-Längsrichtung zu bewegen, wenn die Elektro-Felderfassungsvorrichtung eine Änderung des elektrischen Feldes durch das Annähern einer Person erfasst.

Außerdem wird die Aufgabe gelöst durch eine Balustrade mit dem Handlaufsystem, wobei das Handlaufsystem über die Führungsvorrichtung mit der Balustrade verbunden ist.

Die Aufgabe wird weiterhin gelöst durch ein Verfahren zum Steuern eines Handlaufsystems für eine Personenbeförderungsvorrichtung, insbesondere eine Fahrtreppe oder ein Fahrsteig, gemäß Anspruch 13.

Es ist bevorzugt, dass die Reihenfolge von Verfahrensschritten, soweit nicht technisch in einer expliziten Reihenfolge erforderlich, im Schutzumfang der beigefügten Ansprüche variiert werden kann. Besonders bevorzugt ist jedoch die vorgenannte Reihenfolge der Verfahrensschritte.

Die Aufgabe wird weiterhin gelöst durch ein Verfahren zum Steuern einer Personenbeförderungsvorrichtung, insbesondere einer Fahrtreppe oder eines Fahrsteigs, wobei die Personenbeförderungsvorrichtung mindestens ein Stufenband, mindestens eine Balustrade und mindestens ein des Handlaufsystems der vorliegenden Erfindung aufweist. Das Verfahren weist folgende Schritte auf: Erzeugen, mittels einer mindestens einer Elektro-Felderzeugungsvorrichtung, eines elektromagnetischen Feldes zum Erfassen einer an die Elektro-Felderzeugungsvorrichtung annähernden Person, Erfassen, mittels mindestens einer Elektro-Felderfassungsvorrichtung, einer Änderung des von der Elektro-Felderzeugungsvorrichtung erzeugten elektromagnetischen Feldes durch das Annähern einer Person und Ausgeben eines Bestätigungssignals an eine Steuervorrichtung, und Ausgeben eines Steuersignals zum Ansteuern der Führungsvorrichtung, mittels mindestens der einen Steuervorrichtung, den Handlauf und das Stufenband in die Handlauf-Längsrichtung zu bewegen, wenn die Elektro-Felderfassungsvorrichtung eine Änderung des elektrischen Feldes durch das Annähern einer Person erfasst und ein Bestätigungssignal von der Elektro-Felderfassungsvorrichtung empfangen hat.

Es ist bevorzugt, dass die Reihenfolge von Verfahrensschritten, soweit nicht technisch in einer expliziten Reihenfolge erforderlich, im Schutzumfang der beigefügten Ansprüche variiert werden kann. Besonders bevorzugt ist jedoch die vorgenannte Reihenfolge der Verfahrensschritte.

Nachfolgend werden vorteilige Aspekte der Erfindung erläutert und weiter nachfolgend modifizierte Ausführungsformen der Erfindung beschrieben. Erläuterungen, insbesondere zu Vorteilen und Definitionen von Merkmalen, sind dem Grunde nach beschreibende und bevorzugte, jedoch nicht limitierende Beispiele. Sofern eine Erläuterung limitierend ist, wird dies ausdrücklich erwähnt.

In anderen Worten ist vorgesehen, Änderungen elektromagnetischer Felder, die durch Personen, beispielsweise durch das Annähern von Personen, verursacht werden, zu erfassen. Das Erfassen von Änderungen elektromagnetischer Felder, die durch Personen verursacht werden, erfolgt durch mindestens eine Elektro-Felderfassungsvorrichtung. Nähert sich eine Person der Personenbeförderungsvorrichtung, erfasst die Elektro-Felderfassungsvorrichtung die Änderungen des elektromagnetischen Feldes, und es wird beispielsweise ein Bestätigungssignal an eine Steuervorrichtung ausgegeben. Durch ein solches Bestätigungssignal kann die Personenbeförderungsvorrichtung oder ein Teil der Personenbeförderungsvorrichtung, wie der Handlauf, gestartet werden. Alternativ oder zusätzlich kann ein Bestätigungssignal an eine Steuervorrichtung ausgegeben werden, wenn die Elektro-Felderfassungsvorrichtung keine Änderungen des elektromagnetischen Feldes mehr erfasset. In diesem Fall kann die Personenbeförderungsvorrichtung gestoppt werden, wenn keine Personen mehr im Erfassungsbereich der Elektro-Felderfassungsvorrichtung sind. Durch das automatische Starten und Stoppen der Personenbeförderungsvorrichtung werden Energiekosten reduziert. Zudem kann die Sicherheit der Personenbeförderungsvorrichtung verbessert werden. Gemäß einer bevorzugten Ausgestaltung ist die Elektro-Felderzeugungsvorrichtung die Elektro-Felderfassungsvorrichtung.

Im vorliegenden Kontext wird bei "einer Integration eines Bauteils X in ein Bauteil Y" die Anordnung eines in sich funktionstüchtigen Bauteils X in das Bauteil Y verstanden. Die Anordnung des in sich funktionstüchtigen Bauteils X in Bauteil Y schließt auch ein, dass Bauteil Y Bauteil X nicht vollständig räumlich umschließt.

Weiter wird im vorliegenden Kontext eine "Ausgestaltung eines Bauteils X als ein Bauteil Y" eine symbiotische Ausbildung von Bauteil X und Bauteil Y verstanden. In anderen Worten, Bauteil X und Bauteil Y werden zusammen hergestellt. Bauteil X erhält erst durch ein oder mehrere Teile von Bauteil Y seine vollständige Funktionalität. Umgekehrt erhält Bauteil Y durch ein oder mehrere Teile von Bauteil X seine vollständige Funktionalität. Denkbar ist auch, dass nur eines der beiden Bauteile durch das andere Bauteil seine volle Funktionalität erhält. Eine Ausgestaltung eines Bauteils X als ein Bauteil Y kann je nach Kontext auch bedeuten, dass das Bauteil X das Bauteil Y ist.

Im vorliegenden Kontext wird zudem bei "Bauteil X weist Bauteil Y auf" verstanden, dass Bauteil Y in Bauteil X integriert sein kann oder, dass Bauteil X als Bauteil Y ausgestaltet sein kann. Im Allgemeinen sollte bei jeglichen Ausgestaltungen der beiden Bauteile leidglich gewährleistet sein, dass Bauteil Y dem Bauteil X funktionell oder räumlich zuweisbar ist. Das Bauteil X oder Y sind beispielsweise die Elektro-Felderzeugungsvorrichtung, die Elektro-Felderfassungsvorrichtung, der Handlauf, die Führungsvorrichtung, ein Fördersegment der Personenbeförderungsvorrichtung, auf dem ein Benutzer während einer Beförderung über eine Beförderungsstrecke der Personenbeförderungsvorrichtung mit seinen Füßen steht, die Steuervorrichtung, der Generator usw..

Im vorliegenden Kontext wird unter einem Fördersegment ein Teil der Personenbeförderungsvorrichtung verstanden, auf welches sich ein Benutzer mit seinen Füßen stellt, um über die Personenbeförderungsvorrichtung über eine Beförderungsstrecke befördert zu werden. Das Segment kann im Falle einer Überwindung einer Höhendistanz über die Personenbeförderungsvorrichtung beispielsweise eine Trittstufe sein. Ein Förderteil weist dann eine Vielzahl von Fördersegmenten auf. Das Förderteil kann beispielsweise ein Stufenband mit einer Vielzahl von Trittstufen sein.

Im vorliegenden Kontext wird unter einer Handlauf-Längsrichtung diejenige Richtung verstanden, welche einer längsten Erstreckungsrichtung des Handlaufs entspricht. Der Handlauf ist meist ein flexibles Bauteil, welches sich an die Form der Führungsvorrichtung anpasst und auch beispielsweise an einer Wendevorrichtung herumgeführt wird. Der Handlauf ist beispielsweise als ein geschlossener Ring ausgebildet, so dass die Handlauf-Längsrichtung sich längs einer Bogenform des Rings erstreckt, wenn der Handlauf nicht an der Führungsvorrichtung angebracht ist.

Gemäß einer modifizierten Ausführungsform ist vorgesehen, dass die Elektro-Felderzeugungsvorrichtung eine Antenne aufweist und/oder zur Erzeugung statischer Felder ausgestaltet ist. Im Falle einer Elektro-Felderzeugungsvorrichtung mit Antenne kann beispielsweise diese Elektro-Felderzeugungsvorrichtung ein Zugmittel des Handlaufs, wie beispielsweise Stahllitzen oder Stahldrähte sein oder zusätzlich zu diesen Zugmitteln im Handlauf integriert sein. Über das Zugmittel des Handlaufs wird der Handlauf von einem Antrieb durch eine Führung gezogen. Diese Führung läuft entlang der Balustrade, die an einer oder beiden Seiten der Fahrtreppe oder des Fahrsteiges angeordnet ist. Der Handlauf kann beispielsweise aus endlosen Gummibändern bestehen, in welche die Stahllitzen bzw. Stahldrähte einvulkanisiert sind. Die Führung des Handlaufs besteht beispielsweise aus Metall. Die Antenne kann über einen Generator angesteuert sein, der über die Antenne das elektrische Feld erzeugt. Im Falle einer Ausgestaltung zu Erzeugung statischer Felder kann die Elektro-Felderzeugungsvorrichtung vollständig aus einem Dielektrikum ausgestaltet sein. Ebenfalls die unter dem Handlauf verlaufende Führung kann aus einem elektrisch isolierenden Material bestehen oder dieses aufweisen.

Gemäß der Erfindung ist/sind die Elektro-Felderzeugungsvorrichtung und/oder die Elektro-Felderfassungsvorrichtung in dem Handlauf integriert ist/sind. Alternativ kann der Handlauf des Handlaufsystems als Elektro-Felderzeugungsvorrichtung und/oder Elektro-Felderfassungsvorrichtung ausgestaltet sein. Bei einer Integration der Elektro-Felderzeugungsvorrichtung und/oder der Elektro-Felderfassungsvorrichtung wird eine in sich funktionstüchtige Elektro-Felderzeugungsvorrichtung und/oder Elektro-Felderfassungsvorrichtung in den Handlauf integriert, beispielweise in ein Gummimaterial des Handlaufs einvulkanisiert. Bei einer Ausgestaltung als Elektro-Felderzeugungsvorrichtung und/oder Elektro-Felderfassungsvorrichtung könnte beispielsweise der Handlauf selbst als Elektro-Felderzeugungsvorrichtung und/oder Elektro-Felderfassungsvorrichtung ausgestaltet werden.

Gemäß einer modifizierten Ausführungsform ist vorgesehen, dass die Elektro-Felderzeugungsvorrichtung und/oder die Elektro-Felderfassungsvorrichtung in einer Führungsvorrichtung der Personenbeförderungsvorrichtung integriert ist/sind. Dies bildet eine Alternative oder zusätzliche Option zum Handlauf, wobei sämtliche Ausführungen zur Ausführungsform, dass die Elektro-Felderzeugungsvorrichtung und/oder die Elektro-Felderfassungsvorrichtung in dem Handlauf integriert ist/sind, analog für die Führungsvorrichtung gelten. Dabei kann dies nur eine Führungsvorrichtung oder beide gegenüberliegende Führungsvorrichtungen der Personenbeförderungsvorrichtung betreffen.

Gemäß einer modifizierten Ausführungsform ist vorgesehen, dass die Elektro-Felderzeugungsvorrichtung und/oder die Elektro-Felderfassungsvorrichtung in einem Führungsprofil der Personenbeförderungsvorrichtung integriert ist/sind. Dies bildet eine Alternative oder zusätzliche Option zum Handlauf, wobei sämtliche Ausführungen zur Ausführungsform, dass die Elektro-Felderzeugungsvorrichtung und/oder die Elektro-Felderfassungsvorrichtung in dem Handlauf integriert ist/sind, analog für das Führungsprofil gelten. Dabei kann dies nur ein Führungsprofil oder beide gegenüberliegende Führungsprofile der Personenbeförderungsvorrichtung betreffen.

Gemäß einer modifizierten Ausführungsform ist vorgesehen, dass die Elektro-Felderzeugungsvorrichtung und/oder die Elektro-Felderfassungsvorrichtung in einem Antriebselement der Personenbeförderungsvorrichtung integriert ist/sind. Dies bildet eine Alternative oder zusätzliche Option zum Handlauf, wobei sämtliche Ausführungen zur Ausführungsform, dass die Elektro-Felderzeugungsvorrichtung und/oder die Elektro-Felderfassungsvorrichtung in dem Handlauf integriert ist/sind, analog für das Antriebselement gelten. Dabei kann dies nur ein Antriebselement oder mehrere Antriebselemente der Personenbeförderungsvorrichtung betreffen.

Ein Vorteil der zuvor beschriebenen modifizierten Ausführungsform kann in der verbesserten Erfassung von Änderungen eines elektromagnetischen Feldes, d. h. der Detektion von ein oder mehreren Personen, liegen. Üblicherweise werden Radar- und/oder Lichtsensoren in bodennahen Bereichen von Personenbeförderungsvorrichtungen verbaut. Sensoren, die im Boden, beispielsweise als Trittplatten, verbaut sind, sind ebenfalls üblich. Dadurch kann es unter Umständen zu einer unzuverlässigen Detektion von Personen kommen, beispielsweise wenn eine Person aufgrund ihrer Schrittweite zufällig den Detektionsbereich der üblicherweise verbauten Sensoren übergeht. Die erfindungsgemäßen Elektro-Felderzeugungsvorrichtung und/oder Elektro-Felderfassungsvorrichtung sind vorzugweise im Handlauf und/oder der Führungsvorrichtung integriert, sie befinden sich somit ungefähr auf Hüfthöhe einer Person. Dadurch kann eine zuverlässigere Erfassung von Änderungen eines elektromagnetischen Feldes, d. h. der Detektion von ein oder mehreren Personen, erreicht werden.

Im Falle einer Ausgestaltung oder Integration des Handlaufsystems als Elektro-Felderzeugungsvorrichtung und Elektro-Felderfassungsvorrichtung kann beispielsweise an dem Handlauf ein Generator zum Erzeugen eines Feldes und ein Detektor zum Detektieren und Ausgeben eines Bestätigungssignals an die Steuervorrichtung angeschlossen sein. Im Falle einer Ausgestaltung oder Integration des Handlaufsystems als Elektro-Felderzeugungsvorrichtung ist eine Detektion an einem anderen Ort als dem Handlaufsystem, beispielsweise an einem Trittelement der Personenbeförderungsvorrichtung denkbar. Im Falle einer Ausgestaltung oder Integration des Handlaufsystems als Elektro-Felderfassungsvorrichtung ist eine Detektion an dem Handlaufsystem, beispielsweise an dem Handlauf denkbar. Besonders bevorzugt ist im Falle einer Ausgestaltung des Handlaufsystems als Elektro-Felderfassungsvorrichtung eine Detektion an dem Handlauf.

Gemäß einer modifizierten Ausführungsform ist vorgesehen, dass die Elektro-Felderzeugungsvorrichtung und/oder die Elektro-Felderfassungsvorrichtung in der Führungsvorrichtung integriert ist/sind. Alternativ kann beispielsweise die Führungsvorrichtung des Handlaufs als Elektro-Felderzeugungsvorrichtung und/oder Elektro-Felderfassungsvorrichtung ausgestaltet sein.

Üblicherweise weisen Personenbeförderungsvorrichtungen, insbesondere Fahrtreppen oder Fahrsteige, sowohl einen Handlauf als auch eine Führungsvorrichtung für den Handlauf auf. Ein Vorteil des Handlaufsystems ist demnach, dass es mit den gängigen Personenbeförderungsvorrichtungen kompatibel ist. Somit ist es eine kostengünstige Möglichkeit bestehende Personenbeförderungsvorrichtungen mit einem Handlaufsystem der vorliegenden Erfindung zu kombinieren und/oder nachzurüsten.

Beispielsweise können austauschbedürftige Handläufe und/oder Führungsvorrichtungen von bereits bestehenden Personenbeförderungsvorrichtungen auf einfache Art und Weise durch ein Handlaufsystem der vorliegenden Erfindung ausgetauscht werden. Alternativ können die Handläufe und/oder Führungsvorrichtungen von bereits bestehenden Personenbeförderungsvorrichtungen verwendet werden.

Beispielsweise können der Handlauf und/oder die Führungsvorrichtung von bereits bestehenden Personenbeförderungsvorrichtungen als Elektro-Felderzeugungsvorrichtung und/oder Elektro-Felderfassungsvorrichtung verwendet werden. Dafür müssten lediglich ein Stromerzeuger, ein Auswertegerät sowie eine Steuervorrichtung nachgerüstet und jeweils mit dem Handlauf und/oder der Führungsvorrichtung elektrisch verbunden werden. Eine derartige Nachrüstung ist beispielweise vorstellbar, wenn die Sensoren der bereits bestehenden Personenbeförderungsvorrichtung defekt oder austauschbedürftig sind. Eine derartige Nachrüstung hat somit den Vorteil, dass kostengünstig die Sicherheit der Personenbeförderungsvorrichtung wiederhergestellt und gewährleistet werden kann, da ein bereits vorhandenes Bauteil als Elektro-Felderzeugungsvorrichtung und/oder Elektro-Felderfassungsvorrichtung verwendet wird. Auch kann zusätzlich vorgesehen sein, Handläufe mit integrierten Antennen in der Personenbeförderungsvorrichtung zu montieren.

Vorzugsweise weist die Führungsvorrichtung ein Führungsprofil auf. Die Elektro-Felderzeugungsvorrichtung und/oder Elektro-Felderfassungsvorrichtung können ebenfalls in dem Führungsprofil integriert sein. Alternativ kann das Führungsprofil die Elektro-Felderzeugungsvorrichtung und/oder Elektro-Felderfassungsvorrichtung sein.

Es ist beispielsweise vorstellbar, austauschbedürftige Balustraden, inklusive der Handläufe und/oder Führungsvorrichtungen, von bereits bestehenden Personenbeförderungsvorrichtungen auf einfache Art und Weise mit Balustraden zu ersetzen, die ein Handlaufsystem der vorliegenden Erfindung aufweisen.

Gemäß einer modifizierten Ausführungsform ist vorgesehen, dass die Elektro-Felderzeugungsvorrichtung und/oder die Elektro-Felderfassungsvorrichtung teilweise in dem Handlauf und teilweise in der Führungsvorrichtung integriert ist/sind. Beispielsweise kann ein Generator zur Felderzeugung in der Führungsvorrichtung und die Antenne in dem Handlauf intergiert sein. Weiterhin kann der Detektor in der Führungsvorrichtung und die Elektro-Felderfassungsvorrichtung in dem Handlauf intergiert sein. Eine Ausgestaltung der Elektro-Felderfassungs- bzw. Elektro-Felderzeugungsvorrichtung ist daher flexibel an die Bauweise der Personenbeförderungsvorrichtung anpassbar. Eine Elektro-Felderzeugungsvorrichtung, die teilweise im Handlauf und teilweise in der Führungsvorrichtung integriert ist, wäre beispielsweise zur Erzeugung eines statischen Feldes denkbar. Zu diesem Zweck könnten sowohl Handlauf als auch ein mit dem Handlauf in Verbindung stehender Teil der Führungsvorrichtung aus einem Dielektrikum ausgestaltet sein oder dieses aufweisen.

Gemäß einer modifizierten Ausführungsform ist vorgesehen, dass, insbesondere gesamte, Handlauf die Elektro-Felderzeugungsvorrichtung und/oder die Elektro-Felderfassungsvorrichtung ist, oder die, insbesondere gesamte, Führungsvorrichtung die Elektro-Felderzeugungsvorrichtung und/oder die Elektro-Felderfassungsvorrichtung ist. In anderen Worten, eine zu befördernde oder beförderte Person kann während der gesamten Beförderungsdauer erfasst werden. Dies erhöht mit Vorteil die Sicherheit der Personenbeförderungsvorrichtung weiter. Beispielsweise kann in dieser Weise ein Sturz einer Person unmittelbar durch eine Feldänderung erfasst werden, und zwar entlang der gesamten Fahrtreppe.

Besonders bevorzugt ist vorgesehen, dass, insbesondere gesamte, Handlauf die Elektro-Felderzeugungsvorrichtung ist, und der Handlauf mit einem Stromerzeuger verbunden ist, und/oder der, insbesondere gesamte, Handlauf die Elektro-Felderfassungsvorrichtung ist, wobei die Elektro-Felderfassungsvorrichtung ein Auswertegerät zur Auswertung von Messsignalen zur Änderung des elektromagnetischen Feldes aufweist.

Alternativ oder zusätzlich ist besonders bevorzugt vorgesehen, dass die, insbesondere gesamte, Führungsvorrichtung die Elektro-Felderzeugungsvorrichtung ist, und die Führungsvorrichtung mit einem Stromerzeuger verbunden ist, und/oder die, insbesondere gesamte, Führungsvorrichtung die Elektro-Felderfassungsvorrichtung ist, wobei die Elektro-Felderfassungsvorrichtung ein Auswertegerät zur Auswertung von Messsignalen zur Änderung des elektromagnetischen Feldes aufweist.

Gemäß einer modifizierten Ausführungsform ist vorgesehen, dass die Führungsvorrichtung länglich mit zwei Endabschnitten ausgestaltet ist, wobei die Führungsvorrichtung an dem jeweiligen Endabschnitt eine Wendevorrichtung aufweist, die ausgestaltet ist, den Handlauf, um einen Wendepunkt zu führen, wobei die jeweilige Wendevorrichtung die Elektro-Felderzeugungsvorrichtung und/oder die Elektro-Felderfassungsvorrichtung aufweist.

Bei dieser Ausgestaltung werden Personen zwischen den beiden Führungsvorrichtungen detektiert, d. h. zwischen Elektro-Felderzeugungsvorrichtung und Elektro-Felderfassungsvorrichtung. Ein durch das elektrische Feld der Elektro-Felderzeugungsvorrichtung erzeugtes Signal wird durch eine Person auf dem Förderteil abgeschwächt, bevor es die gegenüberliegende Elektro-Felderfassungsvorrichtung erreicht. Diese Abschwächung ist detektierbar.

Hierbei sind verschiedene Varianten denkbar: Zum einen können nur an den Wendevorrichtungen die Elektro-Felderzeugungsvorrichtung und/oder die Elektro-Felderfassungsvorrichtung angeordnet sein. In diesem Fall wird an der Personenbeförderungsvorrichtung erfasst, wenn eine Person diese betritt und wenn die Person die Vorrichtung wieder verlässt. Eine solche Ausgestaltung ist beispielsweise vorteilhaft, wenn die Personenbeförderungsvorrichtung über eine in der Steuervorrichtung installierte oder mit der Steuervorrichtung verbundene künstliche Intelligenz einen spezifischen Benutzer anhand seines spezifischen elektrischen Feldes identifizieren kann und hiermit erkennt, wenn dieser spezifische Benutzer die Personenbeförderungsvorrichtung verlassen hat. In dem Fall, dass kein weiterer Benutzer die Personenbeförderungsvorrichtung benutzt, d. h. kein weiterer Benutzer erkannt wurde, kann die Personenbeförderungsvorrichtung den Handlauf und/oder die Segmente zum Befördern des Benutzers anhalten. Alternativ kann nur an den Wendevorrichtungen die Elektro-Felderzeugungsvorrichtung und/oder die Elektro-Felderfassungsvorrichtung angeordnet sein, wenn ein elektrisches Feld zum Erfassen eines Benutzers/mehrerer Benutzer eine ausreichende Reichweite hat, um eine gesamte Beförderungsstrecke der Personenbeförderungsvorrichtung abzudecken. Zum anderen können an den Wendevorrichtungen und in einem Bereich zwischen den Wendevorrichtungen Elektro-Felderzeugungsvorrichtung und/oder die Elektro-Felderfassungsvorrichtung angeordnet sein. In einem solchen Fall erfolgt eine abschnittsweise oder im Fall einer vollständigen Abdeckung eines Erfassungsbereichs über die gesamte Beförderungsstrecke der Personenbeförderungsvorrichtung eine kontinuierliche Detektion eines/mehrerer Benutzer der Personenbeförderungsvorrichtung.

Gemäß einer modifizierten Ausführungsform ist vorgesehen, dass die Führungsvorrichtung länglich mit zwei Endabschnitten ausgestaltet ist, wobei die Führungsvorrichtung an dem jeweiligen Endabschnitt eine Wendevorrichtung aufweist, die ausgestaltet ist, den Handlauf um einen Wendepunkt zu führen, wobei die Elektro-Felderzeugungsvorrichtung und/oder die Elektro-Felderfassungsvorrichtung zwischen den beiden Wendevorrichtungen angeordnet ist/sind. Eine solche Anordnung ist vorteilhaft, wenn ein elektrisches Feld zum Erfassen eines Benutzers/mehrerer Benutzer eine ausreichende Reichweite hat, um eine gesamte Beförderungsstrecke der Personenbeförderungsvorrichtung abzudecken.

Gemäß einer modifizierten Ausführungsform ist vorgesehen, dass die Führungsvorrichtung länglich mit zwei Endabschnitten ausgestaltet ist, wobei die Führungsvorrichtung an dem jeweiligen Endabschnitt eine Wendevorrichtung aufweist, die ausgestaltet ist, den Handlauf um einen Wendepunkt zu führen, wobei die Elektro-Felderzeugungsvorrichtung und/oder die Elektro-Felderfassungsvorrichtung sich zwischen den beiden Wendevorrichtungen erstreckt oder mehrere Elektro-Felderzeugungsvorrichtungen und/oder die Elektro-Felderfassungsvorrichtungen zwischen den beiden Wendevorrichtungen zur Abdeckung eines Erfassungsbereichs entlang einer vollständigen Länge des Handlaufs zwischen den zwei Wendepunkten angeordnet sind.

Gemäß einer modifizierten Ausführungsform ist vorgesehen, dass die Führungsvorrichtung länglich mit zwei Endabschnitten ausgestaltet ist, wobei die Führungsvorrichtung an dem jeweiligen Endabschnitt eine Wendevorrichtung aufweist, die ausgestaltet ist, den Handlauf um einen Wendepunkt zu führen, wobei die Elektro-Felderzeugungsvorrichtung und/oder die Elektro-Felderfassungsvorrichtung sich zwischen den beiden Wendevorrichtungen erstreckt oder mehrere Elektro-Felderzeugungsvorrichtungen und/oder die Elektro-Felderfassungsvorrichtungen zwischen den beiden Wendevorrichtungen zur Abdeckung eines Erfassungsbereichs entlang einer vollständigen Länge des Handlaufs zwischen den zwei Wendepunkten angeordnet sind und an den Wendepunkten angeordnet sind.

Im Vergleich zu üblicherweise verbauten Radarsensoren im Bereich der Wendevorrichtungen, deren Detektion durch die Balustrade Personenbeförderungsvorrichtung und der notwendigen Aussparungen stark eingeschränkt ist, hat ein Handlaufsystem, bei dem der Handlauf und/oder die Führungsvorrichtung des Handlaufs als Sensor bzw. Antenne genutzt wird, den Vorteil, dass die Erfassung von elektromagnetischen Feldern und/oder Veränderungen der elektromagnetischen Felder uneingeschränkt möglich ist. Dadurch wird die Sicherheit der Personenbeförderungsvorrichtung verbessert.

Gemäß einer modifizierten Ausführungsform ist vorgesehen, dass das Handlaufsystem zumindest zwei Handläufe und zumindest zwei Führungsvorrichtungen aufweist, wobei jeweils bei den zumindest zwei Handläufen und den zumindest zwei Führungsvorrichtungen die Elektro-Felderzeugungsvorrichtung in einem ersten Handlauf der zumindest zwei Handläufe integriert ist und die Elektro-Felderfassungsvorrichtung in einem zweiten, dem ersten Handlauf gegenüberliegenden Handlauf der zumindest zwei Handläufe integriert ist.

"Gegenüberliegende Anordnung eines Bauteils X zu einem Bauteil Y" bedeutet im vorliegenden Kontext, dass das Bauteil X und das Bauteil Y zu einer gemeinsamen Personenbeförderungsvorrichtung gehören. Vorliegend bedeutet dies, dass die Handläufe und/oder die Führungsvorrichtungen zu einer Personenbeförderungsvorrichtung gehören und beidseitig der Fördersegmente angeordnet sind. In einer solchen Anordnung befindet sich eine Person während der Nutzung der Personenbeförderungsvorrichtung zwischen der Elektro-Felderzeugungsvorrichtung und der Elektro-Felderfassungsvorrichtung.

Alternativ oder zusätzlich ist gemäß einer modifizierten Ausführungsform vorgesehen, dass das Handlaufsystem zumindest zwei Handläufe und zumindest zwei Führungsvorrichtungen aufweist, wobei jeweils bei den zumindest zwei Handläufen und den zumindest zwei Führungsvorrichtungen die Elektro-Felderzeugungsvorrichtung in einer ersten Führungsvorrichtung der zumindest zwei Führungsvorrichtungen integriert ist und die Elektro-Felderfassungsvorrichtung in einer zweiten, der ersten Führungsvorrichtung gegenüberliegenden Führungsvorrichtung der zumindest zwei Führungsvorrichtungen integriert ist.

Gemäß einer modifizierten Ausführungsform ist vorgesehen, dass das Handlaufsystem zumindest zwei Handläufe und zumindest zwei Führungsvorrichtungen aufweist, wobei jeweils bei den zumindest zwei Handläufen und den zumindest zwei Führungsvorrichtungen ein erster Handlauf der zumindest zwei Handläufe die Elektro-Felderzeugungsvorrichtung ist und ein zweiter, dem ersten Handlauf gegenüberliegenden Handlauf der zumindest zwei Handläufe die Elektro-Felderfassungsvorrichtung ist.

Gemäß einer modifizierten Ausführungsform ist vorgesehen, dass das Handlaufsystem zumindest zwei Handläufe und zumindest zwei Führungsvorrichtungen aufweist, wobei jeweils bei den zumindest zwei Handläufen und den zumindest zwei Führungsvorrichtungen eine erste Führungsvorrichtung der zumindest zwei Führungsvorrichtungen die Elektro-Felderzeugungsvorrichtung ist und eine zweite, der ersten Führungsvorrichtung gegenüberliegenden Führungsvorrichtung, der zumindest zwei Führungsvorrichtungen die Elektro-Felderfassungsvorrichtung ist.

Eine getrennte Ausgestaltung von Elektro-Felderzeugungsvorrichtung und Elektro-Felderfassungsvorrichtung, d. h. die Anordnung der Elektro-Felderzeugungsvorrichtung an einem ersten Bauteil und die Anordnung der Elektro-Felderfassungsvorrichtung an einem zweiten Bauteil, erhöht die Sensitivität des Erfassens einer Person. Denkbar ist, dass die Elektro-Felderfassungsvorrichtung und die Elektro-Felderzeugungsvorrichtung gleichartig ausgestaltet sind. Je nach Installationsort der Personenbeförderungsvorrichtung kann dann vor Ort konfiguriert werden, welche der beiden der Elektro-Felderzeugungsvorrichtung oder der Elektro-Felderfassungsvorrichtung die Funktionalität der Elektro-Felderzeugungsvorrichtung oder der Elektro-Felderfassungsvorrichtung übernimmt. In dieser Weise kann eine Sicherheit des gesamten Systems weiter erhöht werden. Beispielsweise wäre denkbar, dass die Benutzer einer Personenbeförderungsvorrichtung in einem Kaufhaus es intuitiv vorziehen, sich in Förderrichtung der Personenbeförderungsvorrichtung auf die linke Seite eines Fördersegments der Personenbeförderungsvorrichtung stellen, da sie von dort aus eine gute Aussicht auf das Warensortiment des Kaufhauses haben. Dann kann es sinnvoll sein, die Elektro-Felderzeugungsvorrichtung ebenfalls an der linken Seite in Förderrichtung anzuordnen, um eine Sensitivität zu erhöhen. Alternativ oder zusätzlich ist denkbar, dass entsprechend der Förderrichtung automatisch über die Steuervorrichtung eingestellt wird, welche der beiden der Elektro-Felderzeugungsvorrichtung oder der Elektro-Felderfassungsvorrichtung die Funktionalität der Elektro-Felderzeugungsvorrichtung oder der Elektro-Felderfassungsvorrichtung übernimmt.

Optional können die Elektro-Felderzeugungsvorrichtung und die Elektro-Felderfassungsvorrichtung als ein Bauteil ausgestaltet sein. Die einfachste vorstellbare Ausgestaltung einer Antenne ist ein Draht. Beispielsweise können erfindungsgemäße Sensoren bzw. Antennen kostengünstig an die Fahrtreppe angebracht werden, wodurch sich der Bereich der Detektion variieren lässt. Vorzugsweise kann der komplette Bereich der Personenbeförderungsvorrichtung genutzt werden.

Zur Abdeckung eines Erfassungsbereichs entlang einer vollständigen Länge des Handlaufs einer Personenbeförderungsvorrichtung werden üblicherweise zahlreiche Sensoren verwendet. Jeder dieser Sensoren stellt ein einzelnes Bauteil dar und muss in die Personenbeförderungsvorrichtung separat verbaut werden. Im Gegensatz dazu kann der Handlauf, die über die gesamte Länge der Personenbeförderungsvorrichtung, insbesondere über die gesamte Länge des Förderteils, verläuft als Elektro-Felderzeugungsvorrichtung und/oder Elektro-Felderfassungsvorrichtung verwendet werden. Somit kann in vorteilhafter und praktischer Art und Weise die Vielzahl der üblicherweise verbauten Sensoren ersetzt und/oder ergänzt werden.

Gemäß einer modifizierten Ausführungsform der Erfindung ist vorgesehen, dass die Elektro-Felderzeugungsvorrichtung ausgestaltet ist, ein elektromagnetisches Feld mit einer Reichweite von mindestens 10 cm zu erzeugen, insbesondere ausgestaltet ist, ein elektromagnetisches Feld mit einer Reichweite von mindestens 30 cm zu erzeugen.

Gemäß einer modifizierten Ausführungsform der Erfindung ist alternativ oder zusätzlich vorgesehen, dass die Elektro-Felderfassungsvorrichtung ausgestaltet ist, ein elektromagnetisches Feld in einer Reichweite von mindestens 10 cm zu erfassen, insbesondere ausgestaltet ist, ein elektromagnetisches Feld in einer Reichweite von mindestens 30 cm zu erfassen.

Gemäß einer modifizierten Ausführungsform der Erfindung ist vorgesehen, dass die Elektro-Felderzeugungsvorrichtung ausgestaltet ist, ein elektromagnetisches Feld mit einer Reichweite von mindestens 10 cm zu erzeugen, insbesondere ausgestaltet ist, ein elektromagnetisches Feld mit einer Reichweite von mindestens 30 cm zu erzeugen, und die Elektro-Felderfassungsvorrichtung ausgestaltet ist, ein elektromagnetisches Feld in einer Reichweite von mindestens 10 cm zu erfassen, insbesondere ausgestaltet ist, ein elektromagnetisches Feld in einer Reichweite von mindestens 30 cm zu erfassen.

Gemäß einer modifizierten Ausführungsform der Erfindung ist ein Handlaufsystem vorgesehen, wobei die Elektro-Felderzeugungsvorrichtung zum Erzeugen des elektromagnetischen Feldes einen elektrischen Leiter aufweist oder aus einem elektrisch leitenden Material besteht.

Gemäß einer modifizierten Ausführungsform der Erfindung ist ein Handlaufsystem vorgesehen, wobei die Elektro-Felderzeugungsvorrichtung ausgestaltet ist, eine Frequenz von elektromagnetischen Signalen des elektromagnetischen Feldes zwischen einschließlich 10^8 Hz und einschließlich 10^11 Hz zu erzeugen.

### Kurze Beschreibung der Zeichnungen

Nachfolgend wird die Erfindung unter Bezugnahme auf die anliegenden Zeichnungen anhand bevorzugter Ausführungsbeispiele näher erläutert. Die Formulierung Figur ist in den Zeichnungen mit Fig. abgekürzt.

In den Zeichnungen zeigen
- Fig. 1: eine schematische Seitenansicht einer Personenbeförderungsvorrichtung aufweisend ein Handlaufsystem gemäß einem bevorzugten Ausführungsbeispiel der Erfindung;
- Fig. 2: eine schematische Seitenansicht einer Personenbeförderungsvorrichtung aufweisend ein Handlaufsystem gemäß einem weiteren bevorzugten Ausführungsbeispiel der Erfindung;
- Fig. 3: eine schematische Seitenansicht einer Personenbeförderungsvorrichtung aufweisend ein Handlaufsystem gemäß einem weiteren bevorzugten Ausführungsbeispiel der Erfindung;
- Fig. 4: eine schematische Seitenansicht einer Personenbeförderungsvorrichtung aufweisend ein Handlaufsystem gemäß einem weiteren bevorzugten Ausführungsbeispiel der Erfindung, wobei die Personenbeförderungsvorrichtung ein Fahrsteig ist; und
- Fig. 5: eine schematische Querschnitts-Ansicht eines Handlaufsystems gemäß einem möglichen Ausführungsbeispiel der Erfindung.

### Detaillierte Beschreibung der Ausführungsbespiele

Die beschriebenen Ausführungsbeispiele sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wird, kann eigenständig oder in Kombination mit anderen Merkmalen in einem beliebigen anderen Ausführungsbeispiel genutzt werden. Jedes Merkmal, das für ein Ausführungsbeispiel einer bestimmten Anspruchskategorie beschrieben wird, kann auch in entsprechender Weise in einem Ausführungsbeispiel einer anderen Anspruchskategorie eingesetzt werden.

Die Figuren 1 bis 4 zeigen schematische Seitenansichten von Ausführungsbeispielen von Handlaufsystemen 12 für eine Personenbeförderungsvorrichtung 10.

Das Handlaufsystem 12 weist zwei Handläufe 14 und zwei Führungsvorrichtungen 16 auf. Die jeweilige Führungsvorrichtung 16 ist zur beweglichen Führung des jeweiligen Handlaufs 14 in eine Handlauf-Längsrichtung ausgestaltet.

Das Handlaufsystem 12 weist weiterhin mindestens eine nicht dargestellte Elektro-Felderzeugungsvorrichtung auf. Die Elektro-Felderzeugungsvorrichtung ist ausgestaltet zum Erzeugen eines elektromagnetischen Feldes E zum Erfassen einer sich an die Elektro-Felderzeugungsvorrichtung annähernden Person. In Figur 1 ist beispielsweise schematisch eine Person in einem Eingangsbereich einer Personenbeförderungsvorrichtung 10 gezeigt. Die Person befindet sich in einem Einzugsbereich eines von der Elektro-Felderzeugungsvorrichtung erzeugten elektromagnetischen Feldes und wird beispielsweise im Bereich der Kreuze D detektiert.

Die Person befindet sich gleichzeitig im Erfassungsbereich mindestens einer Elektro-Felderfassungsvorrichtung des Handlaufsystems 12. Die mindestens eine Elektro-Felderfassungseinrichtung ist ausgestaltet zum Erfassen einer Änderung des von der Elektro-Felderzeugungsvorrichtung erzeugten elektromagnetischen Feldes durch das Annähern der Person und ausgestaltet zum Ausgeben eines Bestätigungssignals an eine nicht dargestellte Steuervorrichtung.

Das Handlaufsystem 12 weit weiterhin mindestens die eine Steuervorrichtung auf, die nicht dargestellt ist. Die Steuervorrichtung ist ausgestaltet zum Ausgeben eines Steuersignals zum Ansteuern der Führungsvorrichtung, die beiden oder einen der Handläufe 14 in die Handlauf-Längsrichtung zu bewegen, wenn die Elektro-Felderfassungsvorrichtung eine Änderung des elektrischen Feldes durch das Annähern einer Person erfasst und ein Bestätigungssignal von der Elektro-Felderfassungsvorrichtung empfangen hat.

Bei dem Handlaufsystem 12 der Figur 1 befinden sich jeweils mindestens eine Elektro-Felderzeugungseinrichtung und mindestens eine Elektro-Felderfassungseinrichtung an einem Eintrittsbereich der Personenbeförderungsvorrichtung, sowie jeweils mindestens eine Elektro-Felderzeugungseinrichtung und mindestens eine Elektro-Felderfassungseinrichtung an einem Austrittsbereich, an welchem die Person die Personenbeförderungsvorrichtung 10 verlässt.

In Figur 2 ist ein Handlaufsystem 12 gezeigt, bei dem sich jeweils mindestens eine Elektro-Felderzeugungseinrichtung und mindestens eine Elektro-Felderfassungseinrichtung zwischen dem Eintrittsbereich der Personenbeförderungsvorrichtung und dem Austrittsbereich, an welchem die Person die Personenbeförderungsvorrichtung 10 verlässt, befinden.

In Figur 3 ist eine Kombination der Anordnungen gemäß den Figuren 1 und 2 gezeigt. Demnach handelt es sich um ein Handlaufsystem 12, bei dem sich jeweils mindestens eine Elektro-Felderzeugungseinrichtung und mindestens eine Elektro-Felderfassungseinrichtung an einem Eintrittsbereich der Personenbeförderungsvorrichtung, sowie jeweils mindestens eine Elektro-Felderzeugungseinrichtung und mindestens eine Elektro-Felderfassungseinrichtung an einem Austrittsbereich befinden, sowie bei dem sich jeweils mindestens eine Elektro-Felderzeugungseinrichtung und mindestens eine Elektro-Felderfassungseinrichtung zwischen dem Eintrittsbereich der Personenbeförderungsvorrichtung und dem Austrittsbereich befinden.

In Figur 4 ist eine Personenbeförderungsvorrichtung 10 für die Überwindung einer Distanz in einer horizontalen Ebene dargestellt. Die Personenbeförderungsvorrichtung 10 hat ein Handlaufsystem 12 entsprechend dem Handlaufsystem 12 des Ausführungsbeispiels der Figur 3.

Gemäß den Figuren 1 bis 4 ist bevorzugt, dass die Elektro-Felderzeugungsvorrichtung eine Antenne aufweist.

Weiterhin bevorzugt ist, dass die Elektro-Felderzeugungsvorrichtung zur Erzeugung statischer Felder ausgestaltet ist.

Weiterhin bevorzugt ist, dass die Elektro-Felderzeugungsvorrichtung in dem Handlauf 14 integriert ist.

Weiterhin bevorzugt ist, dass die Elektro-Felderfassungsvorrichtung in dem Handlauf 14 integriert ist.

Weiterhin bevorzugt ist, dass die Elektro-Felderzeugungsvorrichtung in der Führungsvorrichtung 18 integriert ist.

Weiterhin bevorzugt ist, dass die Elektro-Felderfassungsvorrichtung in der Führungsvorrichtung 18 integriert ist.

Weiterhin bevorzugt ist, dass die Elektro-Felderzeugungsvorrichtung teilweise in dem Handlauf 14 und teilweise in der Führungsvorrichtung 18 integriert ist.

Weiterhin bevorzugt ist, die Elektro-Felderfassungsvorrichtung teilweise in dem Handlauf 14 und teilweise in der Führungsvorrichtung 18 integriert ist.

Besonders bevorzugt ist, dass der, insbesondere gesamte, Handlauf 14 die Elektro-Felderzeugungsvorrichtung ist.

Besonders bevorzugt ist, dass der, insbesondere gesamte, Handlauf 14 die Elektro-Felderfassungsvorrichtung ist.

Besonders bevorzugt ist, dass die, insbesondere gesamte, Führungsvorrichtung 18 die Elektro-Felderzeugungsvorrichtung ist.

Besonders bevorzugt ist, dass die, insbesondere gesamte, Führungsvorrichtung 18 die Elektro-Felderfassungsvorrichtung ist.

Besonders bevorzugt ist, dass der, insbesondere gesamte, Handlauf 14 die Elektro-Felderzeugungsvorrichtung ist, und der Handlauf 14 mit einem Stromerzeuger verbunden ist.

Besonders bevorzugt ist, dass der, insbesondere gesamte, Handlauf 14 die Elektro-Felderfassungsvorrichtung ist, wobei die Elektro-Felderfassungsvorrichtung ein Auswertegerät zur Auswertung von Messsignalen zur Änderung des elektromagnetischen Feldes aufweist.

Besonders bevorzugt ist, dass die, insbesondere gesamte, Führungsvorrichtung 18 die Elektro-Felderzeugungsvorrichtung ist, und die Führungsvorrichtung mit einem Stromerzeuger verbunden ist.

Besonders bevorzugt ist, dass die, insbesondere gesamte, Führungsvorrichtung 18 die Elektro-Felderfassungsvorrichtung ist, wobei die Elektro-Felderfassungsvorrichtung ein Auswertegerät zur Auswertung von Messsignalen zur Änderung des elektromagnetischen Feldes aufweist.

Gemäß den Figuren 1 bis 4 ist bevorzugt, dass die Führungsvorrichtung 18 länglich mit zwei Endabschnitten ausgestaltet ist, wobei die Führungsvorrichtung an dem jeweiligen Endabschnitt eine Wendevorrichtung aufweist, die ausgestaltet ist, den Handlauf 14 um einen Wendepunkt zu führen.

Gemäß Figuren 1, 3 und 4 ist bevorzugt, dass die jeweilige Wendevorrichtung die Elektro-Felderzeugungsvorrichtung und/oder die Elektro-Felderfassungsvorrichtung aufweist.

Gemäß Figuren 2 bis 4 ist bevorzugt, dass die Elektro-Felderzeugungsvorrichtung zwischen den beiden Wendevorrichtungen angeordnet ist.

Gemäß Figuren 2 bis 4 ist bevorzugt, dass die Elektro-Felderfassungsvorrichtung zwischen den beiden Wendevorrichtungen angeordnet ist.

Gemäß Figuren 2 bis 4 ist bevorzugt, dass die Elektro-Felderzeugungsvorrichtung sich zwischen den beiden Wendevorrichtungen erstreckt.

Gemäß Figuren 2 bis 4 ist bevorzugt, dass die Elektro-Felderfassungsvorrichtung sich zwischen den beiden Wendevorrichtungen erstreckt.

Gemäß Figuren 2 bis 4 ist bevorzugt, dass mehrere Elektro-Felderzeugungsvorrichtungen zwischen den beiden Wendevorrichtungen zur Abdeckung eines Erfassungsbereichs entlang einer vollständigen Länge des Handlaufs 14 zwischen den zwei Wendepunkten angeordnet sind.

Gemäß Figuren 2 bis 4 ist bevorzugt, dass mehrere Elektro-Felderfassungsvorrichtungen zwischen den beiden Wendevorrichtungen zur Abdeckung eines Erfassungsbereichs entlang einer vollständigen Länge des Handlaufs 14 zwischen den zwei Wendepunkten angeordnet sind.

Gemäß Figuren 3 und 4 ist bevorzugt, dass die Elektro-Felderzeugungsvorrichtung sich zwischen den beiden Wendevorrichtungen erstreckt oder mehrere Elektro-Felderzeugungsvorrichtungen zwischen den beiden Wendevorrichtungen zur Abdeckung eines Erfassungsbereichs entlang einer vollständigen Länge des Handlaufs 14 zwischen den zwei Wendepunkten angeordnet sind und an den Wendepunkten angeordnet sind.

Gemäß Figuren 3 und 4 ist bevorzugt, dass die Elektro-Felderfassungsvorrichtung sich zwischen den beiden Wendevorrichtungen erstreckt oder mehrere Elektro-Felderfassungsvorrichtungen zwischen den beiden Wendevorrichtungen zur Abdeckung eines Erfassungsbereichs entlang einer vollständigen Länge des Handlaufs 14 zwischen den zwei Wendepunkten angeordnet sind und an den Wendepunkten angeordnet sind.

Gemäß Figuren 1 bis 4 ist bevorzugt, dass das Handlaufsystem zumindest zwei Handläufe 14 und zumindest zwei Führungsvorrichtungen 18 aufweist, wobei jeweils bei den zumindest zwei Handläufen 14 und den zumindest zwei Führungsvorrichtungen 18 die Elektro-Felderzeugungsvorrichtung in einem ersten Handlauf 14 der zumindest zwei Handläufe 14 integriert ist und die Elektro-Felderfassungsvorrichtung in einem zweiten, dem ersten Handlauf 14 gegenüberliegenden Handlauf 14 der zumindest zwei Handläufe 14 integriert ist.

Gemäß Figuren 1 bis 4 ist bevorzugt, dass die Elektro-Felderzeugungsvorrichtung in einer ersten Führungsvorrichtung 18 der zumindest zwei Führungsvorrichtungen 18 integriert ist und die Elektro-Felderfassungsvorrichtung in einer zweiten, der ersten Führungsvorrichtung 18 gegenüberliegenden Führungsvorrichtung, der zumindest zwei Führungsvorrichtungen 18 integriert ist.

Weiterhin bevorzugt ist, dass ein erster Handlauf 14 der zumindest zwei Handläufe 14 die Elektro-Felderzeugungsvorrichtung ist und ein zweiter, dem ersten Handlauf 14 gegenüberliegenden Handlauf 14 der zumindest zwei Handläufe 14 die Elektro-Felderfassungsvorrichtung ist.

Besonders bevorzugt ist, dass eine erste Führungsvorrichtung 18 der zumindest zwei Führungsvorrichtungen 18 die Elektro-Felderzeugungsvorrichtung ist und eine zweite, der ersten Führungsvorrichtung 18 gegenüberliegenden Führungsvorrichtung 18 der zumindest zwei Führungsvorrichtungen 18 die Elektro-Felderfassungsvorrichtung ist.

Weiterhin bevorzugt ist, dass die Elektro-Felderzeugungsvorrichtung und die Elektro-Felderfassungsvorrichtung als ein Bauteil ausgestaltet sind.

Gemäß Figuren 1 bis 4 ist bevorzugt, dass die Elektro-Felderzeugungsvorrichtung ausgestaltet ist, ein elektromagnetisches Feld mit einer Reichweite von mindestens 10 cm zu erzeugen, insbesondere ausgestaltet ist, ein elektromagnetisches Feld mit einer Reichweite von mindestens 30 cm zu erzeugen.

Gemäß Figuren 1 bis 4 ist bevorzugt, dass die Elektro-Felderfassungsvorrichtung ausgestaltet ist, ein elektromagnetisches Feld in einer Reichweite von mindestens 10 cm zu erfassen, insbesondere ausgestaltet ist, ein elektromagnetisches Feld in einer Reichweite von mindestens 30 cm zu erfassen.

Gemäß Figuren 1 bis 4 ist bevorzugt, dass wobei die Elektro-Felderzeugungsvorrichtung ausgestaltet ist, ein elektromagnetisches Feld mit einer Reichweite von mindestens 10 cm zu erzeugen, insbesondere ausgestaltet ist, ein elektromagnetisches Feld mit einer Reichweite von mindestens 30 cm zu erzeugen, und
wobei die Elektro-Felderfassungsvorrichtung ausgestaltet ist, ein elektromagnetisches Feld in einer Reichweite von mindestens 10 cm zu erfassen, insbesondere ausgestaltet ist, ein elektromagnetisches Feld in einer Reichweite von mindestens 30 cm zu erfassen.

Gemäß Figuren 1 bis 4 ist bevorzugt, dass die Elektro-Felderzeugungsvorrichtung zum Erzeugen des elektromagnetischen Feldes einen elektrischen Leiter aufweist oder aus einem elektrisch leitenden Material besteht.

Gemäß Figuren 1 bis 4 ist bevorzugt, dass die Elektro-Felderzeugungsvorrichtung ausgestaltet ist, eine Frequenz von elektromagnetischen Signalen des elektromagnetischen Feldes zwischen einschließlich 10^8 Hz und einschließlich 10^11 Hz zu erzeugen.

Figur 5 zeigt einen Querschnitt eines Handlaufsystems 12 gemäß einem bevorzugten Ausführungsbeispiel der Erfindung. Das Handlaufsystem 12 ist auf einer Balustrade 16 angeordnet und weist einen Handlauf 14 und eine Führungsvorrichtung 18 auf. Die Führungsvorrichtung 18 weist ein Führungsprofil 20 auf. Üblicherweise ist das Führungsprofil 20 W-förmig ausgestaltet. Das Führungsprofil 20 kann auch anders ausgestaltet sein, ohne dass seine erfindungsgemäße Funktion beeinträchtigt wird. Im Handlauf 14 integriert ist ein Antriebselement 20, zum Bewegen des Handlaufs 14 in eine Handlauf-Längsrichtung.

### Bezugszeichenliste

- 10: Personenbeförderungsvorrichtung
- 12: Handlaufsystem
- 14: Handlauf
- 16: Balustrade
- 18: Führungsvorrichtung
- 20: Führungsprofil
- 22: Antriebselement

- D: Detektionsbereich
- E: Elektromagnetisches Feld

## Patentansprüche

1. Handlaufsystem (12) für eine Personenbeförderungsvorrichtung (10), insbesondere eine Fahrtreppe oder ein Fahrsteig, das Handlaufsystem (12) aufweisend
mindestens einen Handlauf (14),
mindestens eine Führungsvorrichtung (18) zur beweglichen Führung des Handlaufs (14) in eine Handlauf-Längsrichtung,
mindestens eine Elektro-Felderzeugungsvorrichtung, ausgestaltet zum Erzeugen eines elektromagnetischen Feldes zum Erfassen einer sich an die Elektro-Felderzeugungsvorrichtung annähernden Person,
mindestens eine Elektro-Felderfassungsvorrichtung, ausgestaltet zum Erfassen einer Änderung des von der Elektro-Felderzeugungsvorrichtung erzeugten elektromagnetischen Feldes durch das Annähern einer Person und ausgestaltet zum Ausgeben eines Bestätigungssignals an eine Steuervorrichtung, und
mindestens die eine Steuervorrichtung, ausgestaltet zum Ausgeben eines Steuersignals zum Ansteuern der Führungsvorrichtung (18), den zumindest einen Handlauf (14) in die Handlauf-Längsrichtung zu bewegen, wenn die Elektro-Felderfassungsvorrichtung eine Änderung des elektrischen Feldes durch das Annähern einer Person erfasst und ein Bestätigungssignal von der Elektro-Felderfassungsvorrichtung empfangen hat, **dadurch gekennzeichnet, dass** die Elektro-Felderzeugungsvorrichtung und/oder die Elektro-Felderfassungsvorrichtung in dem Handlauf (14), der Führungsvorrichtung (18), einem Führungsprofil (20) und/oder einem Antriebselement (22) integriert oder ausgestaltet ist/sind.

2. Handlaufsystem (12) nach Anspruch 1, wobei die Elektro-Felderzeugungsvorrichtung eine Antenne aufweist und/oder zur Erzeugung statischer Felder ausgestaltet ist.

3. Handlaufsystem (12) nach einem der vorgehenden Ansprüche,
wobei die Führungsvorrichtung (18) länglich mit zwei Endabschnitten ausgestaltet ist, wobei die Führungsvorrichtung (18) an dem jeweiligen Endabschnitt eine Wendevorrichtung aufweist, die ausgestaltet ist, den Handlauf (14) um einen Wendepunkt zu führen,
wobei die jeweilige Wendevorrichtung die Elektro-Felderzeugungsvorrichtung und/oder die Elektro-Felderfassungsvorrichtung aufweist, und/oder
wobei die Elektro-Felderzeugungsvorrichtung und/oder die Elektro-Felderfassungsvorrichtung zwischen den beiden Wendevorrichtungen angeordnet ist/sind.

4. Handlaufsystem (12) nach einem der vorgehenden Ansprüche, aufweisend zumindest zwei Handläufe (14) und zumindest zwei Führungsvorrichtungen (18), wobei jeweils bei den zumindest zwei Handläufen und den zumindest zwei Führungsvorrichtungen (18)
die Elektro-Felderzeugungsvorrichtung in einem ersten Handlauf (14) der zumindest zwei Handläufe integriert ist oder der Handlauf (14) als die Elektro-Felderzeugungsvorrichtung ausgestaltet ist und die Elektro-Felderfassungsvorrichtung in einem zweiten, dem ersten Handlauf (14) gegenüberliegenden Handlauf (14) der zumindest zwei Handläufe (14) integriert ist oder der gegenüberliegende Handlauf (14) als die Elektro-Felderfassungsvorrichtung ausgestaltet ist.

5. Handlaufsystem (12) nach einem der vorgehenden Ansprüche, aufweisend zumindest zwei Handläufe (14) und zumindest zwei Führungsvorrichtungen (18), wobei jeweils bei den zumindest zwei Handläufen und den zumindest zwei Führungsvorrichtungen (18)
die Elektro-Felderzeugungsvorrichtung in einer ersten Führungsvorrichtung (18) der zumindest zwei Führungsvorrichtungen (18) integriert ist oder die Führungsvorrichtung (18) als die Elektro-Felderzeugungsvorrichtung ausgestaltet ist und die Elektro-Felderfassungsvorrichtung in einer zweiten, der ersten Führungsvorrichtung (18) gegenüberliegenden Führungsvorrichtung (18) der zumindest zwei Führungsvorrichtungen (18) integriert ist oder die gegenüberliegende Führungsvorrichtung (18) als die Elektro-Felderfassungsvorrichtung ausgestaltet ist.

6. Handlaufsystem (12) nach einem der vorgehenden Ansprüche, wobei die Elektro-Felderzeugungsvorrichtung und die Elektro-Felderfassungsvorrichtung als ein Bauteil ausgestaltet sind.

7. Handlaufsystem (12) nach einem der vorgehenden Ansprüche, wobei die Elektro-Felderzeugungsvorrichtung ausgestaltet ist, ein elektromagnetisches Feld mit einer Reichweite von mindestens 10 cm zu erzeugen, insbesondere ausgestaltet ist, ein elektromagnetisches Feld mit einer Reichweite von mindestens 30 cm zu erzeugen, und/oder
wobei die Elektro-Felderfassungsvorrichtung ausgestaltet ist, ein elektromagnetisches Feld in einer Reichweite von mindestens 10 cm zu erfassen, insbesondere ausgestaltet ist, ein elektromagnetisches Feld in einer Reichweite von mindestens 30 cm zu erfassen.

8. Handlaufsystem (12) nach einem der vorgehenden Ansprüche, wobei die Elektro-Felderzeugungsvorrichtung zum Erzeugen des elektromagnetischen Feldes einen elektrischen Leiter aufweist oder aus einem elektrisch leitenden Material besteht.

9. Handlaufsystem (12) nach mindestens einem der vorgenannten Ansprüche, wobei die Elektro-Felderzeugungsvorrichtung ausgestaltet ist, eine Frequenz von elektromagnetischen Signalen des elektromagnetischen Feldes zwischen einschließlich 10^8 Hz und einschließlich 10^11 Hz zu erzeugen.

10. Sicherheitssystem für ein Handlaufsystem (12) einer Personenbeförderungsvorrichtung (10), insbesondere eine Fahrtreppe oder ein Fahrsteig, wobei das Handlaufsystem (12) ein Handlaufsystem (12) nach einem der Ansprüche 1 bis 9 ist.

11. Balustrade (16) mit einem Handlaufsystem (12) nach einem der vorgehenden Ansprüche 1 bis 9, wobei das Handlaufsystem (12) über die Führungsvorrichtung (18) mit der Balustrade (16) verbunden ist.

12. Personenbeförderungsvorrichtung (10) aufweisend mindestens ein Stufenband, mindestens ein Handlaufsystem (12) nach einem der vorgehenden Ansprüche 1 bis 9 und zumindest eine Balustrade (16)
wobei das mindestens eine Handlaufsystem (12) über die Führungsvorrichtung (18) mit der zumindest einen Balustrade (16) verbunden ist, wobei die Steuervorrichtung ausgestaltet ist zum Ausgeben eines Steuersignals zum Ansteuern der Führungsvorrichtung (18), das Stufenband in die Handlauf-Längsrichtung zu bewegen, wenn die Elektro-Felderfassungsvorrichtung eine Änderung des elektrischen Feldes durch das Annähern einer Person erfasst.

13. Verfahren zum Steuern eines Handlaufsystems (12) für eine Personenbeförderungsvorrichtung (10), insbesondere eine Fahrtreppe oder ein Fahrsteig, das Verfahren aufweisend
Erzeugen, mittels einer mindestens einer Elektro-Felderzeugungsvorrichtung, eines elektromagnetischen Feldes zum Erfassen einer an die Elektro-Felderzeugungsvorrichtung annähernden Person,
Erfassen, mittels mindestens einer Elektro-Felderfassungsvorrichtung, einer Änderung des von der Elektro-Felderzeugungsvorrichtung erzeugten elektromagnetischen Feldes durch das Annähern einer Person und Ausgeben eines Bestätigungssignals an eine Steuervorrichtung, und
Ausgeben eines Steuersignals zum Ansteuern der Führungsvorrichtung (18), mittels mindestens der einen Steuervorrichtung, den Handlauf (14) in die Handlauf-Längsrichtung zu bewegen, wenn die Elektro-Felderfassungsvorrichtung eine Änderung des elektrischen Feldes durch das Annähern einer Person erfasst und ein Bestätigungssignal von der Elektro-Felderfassungsvorrichtung empfangen hat,
wobei die Elektro-Felderzeugungsvorrichtung und/oder die Elektro-Felderfassungsvorrichtung in einem Handlauf (14), einer Führungsvorrichtung (18), einem Führungsprofil (20) und/oder einem Antriebselement (22) integriert oder ausgestaltet ist/sind.

14. Verfahren zum Steuern einer Personenbeförderungsvorrichtung (10), insbesondere einer Fahrtreppe oder eines Fahrsteigs, wobei die Personenbeförderungsvorrichtung (10) mindestens ein Stufenband, mindestens eine Balustrade (16) und mindestens ein Handlaufsystem (12) nach einem der vorgehenden Ansprüche 1 bis 9, aufweist,
das Verfahren aufweisend
Erzeugen, mittels einer mindestens einer Elektro-Felderzeugungsvorrichtung, eines elektromagnetischen Feldes zum Erfassen einer an die Elektro-Felderzeugungsvorrichtung annähernden Person,
Erfassen, mittels mindestens einer Elektro-Felderfassungsvorrichtung, einer Änderung des von der Elektro-Felderzeugungsvorrichtung erzeugten elektromagnetischen Feldes durch das Annähern einer Person und Ausgeben eines Bestätigungssignals an eine Steuervorrichtung, und
Ausgeben eines Steuersignals zum Ansteuern der Führungsvorrichtung (18), mittels mindestens der einen Steuervorrichtung, den Handlauf (14) und das Stufenband in die Handlauf-Längsrichtung zu bewegen, wenn die Elektro-Felderfassungsvorrichtung eine Änderung des elektrischen Feldes durch das Annähern einer Person erfasst und ein Bestätigungssignal von der Elektro-Felderfassungsvorrichtung empfangen hat.

## Claims

1. A handrail system (12) for a passenger transport device (10), in particular an escalator or a moving walkway, the handrail system (12) comprising
at least one handrail (14),
at least one guide device (18) for movably guiding the handrail (14) in a longitudinal direction of the handrail,
at least one electric field generation device, designed to generate an electromagnetic field for detecting a person approaching the electric field generation device,
at least one electric field detection device, designed to detect a change in the electromagnetic field generated by the electric field generation device due to the approach of a person and designed to output a confirmation signal to a control device, and
the at least one control device, configured to output a control signal to actuate the guide device (18) to move the at least one handrail (14) in the longitudinal direction of the handrail when the electric field detection device has detected a change in the electric field due to the approach of a person and has received a confirmation signal from the electric field detection device, **characterised in that** the electric field generation device and/or the electric field detection device is/are integrated or formed in the handrail (14), the guide device (18), a guide profile (20) and/or a drive element (22).

2. The handrail system (12) according to claim 1, wherein the electric field generation device comprises an antenna and/or is designed to generate static fields.

3. The handrail system (12) according to one of the preceding claims,
wherein the guide device (18) is elongated with two end sections, wherein the guide device (18) comprises a turning device at the respective end section, which is designed to guide the handrail (14) around a turning point,
wherein the respective turning device comprises the electric field generation device and/or the electric field detection device, and/or
wherein the electric field generation device and/or the electric field detection device is/are arranged between the two turning devices.

4. The handrail system (12) according to one of the preceding claims, comprising at least two handrails (14) and at least two guide devices (18), wherein in each of the at least two handrails and at least two guide devices (18)
the electric field generation device is integrated in a first handrail (14) of the at least two handrails, or the handrail (14) is designed as the electric field generation device, and the electric field detection device is integrated in a second handrail (14) opposite the first handrail (14) of the at least two handrails (14), or the opposite handrail (14) is designed as the electric field detection device.

5. The handrail system (12) according to one of the preceding claims, comprising at least two handrails (14) and at least two guide devices (18), wherein in each of the at least two handrails and at least two guide devices (18)
the electric field generation device is integrated in a first guide device (18) of the at least two guide devices (18) or the guide device (18) is designed as the electric field generation device, and the electric field detection device is integrated in a second guide device (18) opposite the first guide device (18) of the at least two guide devices (18) or the opposite guide device (18) is designed as the electric field detection device.

6. The handrail system (12) according to one of the preceding claims, wherein the electric field generation device and the electric field detection device are designed as one component.

7. The handrail system (12) according to one of the preceding claims, wherein the electric field generation device is designed to generate an electromagnetic field with a range of at least 10 cm, in particular is designed to generate an electromagnetic field with a range of at least 30 cm, and/or
wherein the electric field detection device is designed to detect an electromagnetic field within a range of at least 10 cm, in particular is designed to detect an electromagnetic field within a range of at least 30 cm.

8. The handrail system (12) according to one of the preceding claims, wherein the electric field generation device for generating the electromagnetic field comprises an electrical conductor or consists of an electrically conductive material.

9. The handrail system (12) according to at least one of the preceding claims, wherein the electric field generation device is designed to generate a frequency of electromagnetic signals of the electromagnetic field between 10^8 Hz and 10^11 Hz inclusive.

10. A safety system for a handrail system (12) of a passenger transport device (10), in particular an escalator or a moving walkway, wherein the handrail system (12) is a handrail system (12) according to one of claims 1 to 9.

11. A balustrade (16) having a handrail system (12) according to one of the preceding claims 1 to 9, wherein the handrail system (12) is connected to the balustrade (16) via the guide device (18).

12. A passenger transport device (10) comprising at least one step band, at least one handrail system (12) according to one of the preceding claims 1 to 9, and at least one balustrade (16)
wherein the at least one handrail system (12) is connected to the at least one balustrade (16) via the guide device (18), wherein the control device is designed to output a control signal to actuate the guide device (18) to move the step band in the longitudinal direction of the handrail when the electric field detection device has detected a change in the electric field due to the approach of a person.

13. A method of controlling a handrail system (12) for a passenger transport device (10), in particular an escalator or moving walkway, the method comprising
generating, by means of at least one electric field generation device, an electromagnetic field for detecting a person approaching the electric field generation device,
detecting, by means of at least one electric field detection device, a change in the electromagnetic field generated by the electric field generation device due to the approach of a person and outputting a confirmation signal to a control device, and
outputting a control signal to actuate the guide device (18), by means of the at least one control device to move the handrail (14) in the longitudinal direction of the handrail when the electric field detection device has detected a change in the electric field due to the approach of a person and has received a confirmation signal from the electric field detection device,
wherein the electric field generation device and/or the electric field detection device is/are integrated or formed in a handrail (14), a guide device (18), a guide profile (20) and/or a drive element (22).

14. A method for controlling a passenger transport device (10), in particular an escalator or a moving walkway, wherein the passenger transport device (10) comprises at least one step band, at least one balustrade (16) and at least one handrail system (12) according to any one of the preceding claims 1 to 9,
the method comprising
generating, by means of at least one electric field generation device, an electromagnetic field for detecting a person approaching the electric field generation device,
detecting, by means of at least one electric field detection device, a change in the electromagnetic field generated by the electric field generation device due to the approach of a person and outputting a confirmation signal to a control device, and
outputting a control signal to actuate the guide device (18), by means of the at least one control device to move the handrail (14) and the step band in the longitudinal direction of the handrail when the electric field detection device has detected a change in the electric field due to the approach of a person and has received a confirmation signal from the electric field detection device.

## Revendications

1. Système de main courante (12) pour un dispositif de transport de passagers (10), en particulier un escalier roulant ou un trottoir roulant, le système de main courante (12) comprenant
au moins une main courante (14),
au moins un dispositif de guidage (18) pour guider de manière mobile la main courante (14) dans une direction longitudinale de la main courante,
au moins un dispositif de génération de champ électrique, conçu pour générer un champ électromagnétique permettant de détecter une personne s'approchant du dispositif de génération de champ électrique,
au moins un dispositif de détection de champ électrique conçu pour détecter une variation du champ électromagnétique généré par le dispositif de génération de champ électrique due à l'approche d'une personne et conçu pour envoyer un signal de confirmation à un dispositif de commande, et
ledit au moins un dispositif de commande, conçu pour émettre un signal de commande destiné à actionner le dispositif de guidage (18) afin de déplacer ladite au moins une main courante (14) dans la direction longitudinale de la main courante lorsque le dispositif de détection de champ électrique a détecté une variation du champ électrique due à l'approche d'une personne et a reçu un signal de confirmation du dispositif de détection de champ électrique, **caractérisé en ce que** le dispositif de génération de champ électrique et/ou le dispositif de détection de champ électrique est/sont intégré(s) ou conçu(s) dans la main courante (14), le dispositif de guidage (18), un profilé de guidage (20) et/ou un élément d'entraînement (22).

2. Système de main courante (12) selon la revendication 1, dans lequel le dispositif de génération de champ électrique comporte une antenne et/ou est conçu pour générer des champs statiques.

3. Système de main courante (12) selon l'une des revendications précédentes,
dans lequel le dispositif de guidage (18) est de forme allongée et comporte deux sections d'extrémité, le dispositif de guidage (18) comportant un dispositif de rotation à chaque extrémité conçu pour guider la main courante (14) autour d'un point de rotation,
dans lequel le dispositif de rotation respectif comprend le dispositif de génération de champ électrique et/ou le dispositif de détection de champ électrique, et/ou
dans lequel le dispositif de génération de champ électrique et/ou le dispositif de détection de champ électrique est/sont disposé(s) entre les deux dispositifs de rotation.

4. Système de main courante (12) selon l'une des revendications précédentes, comprenant au moins deux mains courantes (14) et au moins deux dispositifs de guidage (18), dans lequel, dans chacun desdits au moins deux mains courantes et au moins deux dispositifs de guidage (18)
le dispositif de génération de champ électrique est intégré dans une première main courante (14) desdites au moins deux mains courantes, ou la main courante (14) est conçue comme le dispositif de génération de champ électrique, et le dispositif de détection de champ électrique est intégré dans une deuxième main courante (14) opposée à la première main courante (14) desdites au moins deux mains courantes (14), ou la main courante opposée (14) est conçue comme le dispositif de détection de champ électrique.

5. Système de main courante (12) selon l'une des revendications précédentes, comprenant au moins deux mains courantes (14) et au moins deux dispositifs de guidage (18), dans lequel dans chacun desdits au moins deux mains courantes et au moins deux dispositifs de guidage (18)
le dispositif de génération de champ électrique est intégré dans un premier dispositif de guidage (18) desdits au moins deux dispositifs de guidage (18) ou le dispositif de guidage (18) est conçu comme le dispositif de génération de champ électrique, et le dispositif de détection de champ électrique est intégré dans un deuxième dispositif de guidage (18), opposé au premier dispositif de guidage (18) desdits au moins deux dispositifs de guidage (18) ou le dispositif de guidage opposé (18) est conçu comme le dispositif de détection de champ électrique.

6. Système de main courante (12) selon l'une des revendications précédentes, dans lequel le dispositif de génération de champ électrique et le dispositif de détection de champ électrique sont conçus comme un seul composant.

7. Système de main courante (12) selon l'une des revendications précédentes, dans lequel le dispositif de génération de champ électrique est conçu pour générer un champ électromagnétique d'une portée d'au moins 10 cm, et plus particulièrement conçu pour générer un champ électromagnétique d'une portée d'au moins 30 cm, et/ou
dans lequel le dispositif de détection de champ électrique est conçu pour détecter un champ électromagnétique d'une portée d'au moins 10 cm, et plus particulièrement conçu pour détecter un champ électromagnétique d'une portée d'au moins 30 cm.

8. Système de main courante (12) selon l'une des revendications précédentes, dans lequel le dispositif de génération de champ électrique permettant de générer le champ électromagnétique comporte un conducteur électrique ou est constitué d'un matériau électriquement conducteur.

9. Système de main courante (12) selon au moins une des revendications précédentes, dans lequel le dispositif de génération de champ électrique est conçu pour générer une fréquence de signaux électromagnétiques du champ électromagnétique comprise entre 10^8 Hz et 10^11 Hz inclus.

10. Système de sécurité pour un système de main courante (12) d'un dispositif de transport de passagers (10), en particulier un escalier roulant ou un trottoir roulant, dans lequel le système de main courante (12) est un système de main courante (12) selon l'une quelconque des revendications 1 à 9.

11. Balustrade (16) ayant un système de main courante (12) selon l'une quelconque des revendications précédentes 1 à 9, dans laquelle le système de main courante (12) est relié à la balustrade (16) via le dispositif de guidage (18).

12. Dispositif de transport de passagers (10) comprenant au moins une bande de marches, au moins un système de main courante (12) selon l'une des revendications précédentes 1 à 9, et au moins une balustrade (16)
dans lequel ledit au moins un système de main courante (12) est relié via le dispositif de guidage (18) à ladite au moins une balustrade (16), dans lequel le dispositif de commande est conçu pour émettre un signal de commande afin d'actionner le dispositif de guidage (18) pour déplacer la bande de marches dans la direction longitudinale de la main courante lorsque le dispositif de détection de champ électrique détecte une variation du champ électrique due à l'approche d'une personne.

13. Procédé de commande d'un système de main courante (12) pour un dispositif de transport de passagers (10), en particulier un escalier roulant ou un trottoir roulant, le procédé comprenant
la génération, au moyen d'au moins un dispositif de génération de champ électrique, d'un champ électromagnétique destiné à détecter une personne s'approchant du dispositif de génération de champ électrique,
la détection, au moyen d'au moins un dispositif de détection de champ électrique, d'une variation du champ électromagnétique généré par le dispositif de génération de champ électrique due à l'approche d'une personne, et l'émission d'un signal de confirmation vers un dispositif de commande, et
l'émission d'un signal de commande pour actionner le dispositif de guidage (18), au moyen dudit au moins un dispositif de commande, afin de déplacer la main courante (14) dans la direction longitudinale de la main courante lorsque le dispositif de détection de champ électrique a détecté une variation du champ électrique due à l'approche d'une personne et a reçu un signal de confirmation du dispositif de détection de champ électrique,
dans lequel le dispositif de génération de champ électrique et/ou le dispositif de détection de champ électrique est/sont intégré(s) ou conçu(s) dans une main courante (14), un dispositif de guidage (18), un profilé de guidage (20) et/ou un élément d'entraînement (22).

14. Procédé de commande d'un dispositif de transport de passagers (10), en particulier d'un escalier roulant ou d'un trottoir roulant, dans lequel le dispositif de transport de passagers (10) comprend au moins une bande de marches, au moins une balustrade (16) et au moins un système de main courante (12) selon l'une des revendications précédentes 1 à 9,
le procédé comprenant
la génération, au moyen d'au moins un dispositif de génération de champ électrique, d'un champ électromagnétique destiné à détecter une personne s'approchant du dispositif de génération de champ électrique,
la détection, au moyen d'au moins un dispositif de détection de champ électrique, d'une variation du champ électromagnétique généré par le dispositif de génération de champ électrique due à l'approche d'une personne et l'émission d'un signal de confirmation vers un dispositif de commande, et
l'émission d'un signal de commande pour actionner le dispositif de guidage (18), au moyen dudit au moins un dispositif de commande, afin de déplacer la main courante (14) et la bande de marches dans la direction longitudinale de la main courante lorsque le dispositif de détection de champ électrique a détecté une variation du champ électrique due à l'approche d'une personne et a reçu un signal de confirmation du dispositif de détection de champ électrique.
